# EUROPÄISCHE PATENTSCHRIFT

(11) **EP 2 567 043 B1**
(45) Veröffentlichungstag und Bekanntmachung des Hinweises auf die Patenterteilung: **09.09.2015**
(21) Anmeldenummer: 11715504.4
(22) Anmeldetag: 15.04.2011
(51) Int. Cl.: E04F 15/02

(54) **PANEEL MIT ABGESCHRÄGTEN KANTEN UND VERFAHREN ZUR HERSTELLUNG SOLCHER PANEELE**
Method for producing panels with bevelled edges
Fabrication des panneaux à bords biseautés

(30) Priorität: 05.05.2010 DE 102010019567
(43) Veröffentlichungstag der Anmeldung: 13.03.2013
(73) Patentinhaber: Fritz Egger GmbH & Co. OG, 6380 St. Johann in Tirol (AT)
(72) Erfinder: WOLF, Ansgar, 59602 Rüthen (DE)
(74) Vertreter: Cohausz & Florack
(86) Internationale Anmeldenummer: PCT/EP2011/056031
(87) Internationale Veröffentlichungsnummer: WO 2011/138152

(56) Entgegenhaltungen:
- EP-A1- 1 762 671
- EP-A1- 2 108 492
- EP-B1- 1 593 795
- EP-B1- 1 691 005
- WO-A1-2009/121941
- DE-A1-102005 003 123
- FR-A1- 2 903 131

## Beschreibung

Die Erfindung betrifft ein Verfahren zur Herstellung von Paneelen, insbesondere Fußbodenpaneelen, bei dem auf die Oberseite einer aus Holzwerkstoff gefertigten Trägerplatte eine Dekorschicht, vorzugsweise Holzdekorschicht als Direktbeschichtung durch Auftragen von Lack aufgebracht und die Trägerplatte anschließend in mehrere Paneele zerteilt wird, und bei dem Kanten der Paneele mit Verbindungselementen versehen werden.

Um eine Papierbahn oder einen sonstigen, großformatigen Untergrund, zum Beispiel eine großformatige Trägerplatte, mit einem Dekor, insbesondere Holzdekor zu versehen, wird üblicherweise der indirekte Tiefdruck angewendet. Der Umfang eines hierzu typischerweise verwendeten Druckzylinders beträgt üblicherweise etwa 1300 mm, seine Länge etwa 2000 mm. Mit einem solchen Druckzylinder lassen sich pro Umdrehung beispielsweise 10 Paneele bzw. Paneeldekore mit einer Breite von ca. 200 mm und einer Länge von etwa 1300 mm drucken. Ein so genanntes Halbformat weist üblicherweise mit Bearbeitungszugabe eine Länge von etwa 2800 mm auf und ist ca. 2070 mm breit. Darauf lässt sich dann ein Dekorpapierbogen aufbringen, der durch zwei Umdrehungen des Druckzylinders bedruckt ist. Bei solchen Größenverhältnissen lassen sich somit aus einem Halbformat 20 Paneele herstellen. Ein aus der Herstellung von Holzwerkstoffplatten bekanntes Standardplattenmaß ist das Format 2070 mm x 5610 mm. Als Halbformat bezeichnet man eine solche in der Länge halbierte Platte.

Üblicherweise werden zur Herstellung von Paneelen mit Kantenabschrägungen zunächst Halbformate beschichtet, anschließend in Paneele zerteilt, an den Kanten profiliert und im Zuge der Profilierung oder unmittelbar danach mit Kantenabschrägungen versehen. Ein derartiges Verfahren ist aus WO 2009/121941 bekannt. Im Anschluss müssen die Schrägflächen dann noch beschichtet werden. Problematisch dabei ist, dass ein separater Beschichtungsvorgang erfolgen muss, bei dem es darüber hinaus sehr leicht zu Verschmutzungen der Paneeloberseiten kommen kann. Außerdem ist ein dem zu imitierenden Werkstoff entsprechender Übergang des Dekors von der Fläche auf die Schräge nicht oder nur sehr aufwändig herzustellen. Übliche Verfahren sind das Lackieren mittels gerichteten Aufsprühens sowie das Lackieren mittels Transferfolie. Das Lackieren durch gerichtetes Aufsprühen ist jedoch unbefriedigend, da die hierzu verwendeten Sprühvorrichtungen leicht verschmutzen und entsprechend oft gereinigt bzw. gewartet werden müssen. Ebenso ist auch das Lackieren unter Verwendung einer Transferfolie unbefriedigend, denn es handelt sich dabei um ein relativ teures Beschichtungsverfahren, das einen vergleichweise hohen Lackverlust mit sich bringt.

Eine andere Art der Schrägflächenbeschichtung zeigt die EP 1 691 005 B1. Hier wird der Rand eines beschichteten, formatierten Paneels erweicht und im Anschluss durch Prägen geformt. Anschließend werden an den Seitenkanten Nut und Feder als Verbindungselemente ausgefräst. Problematisch ist hier die mögliche Rückverformung der Trägerplatte bei Feuchtigkeitseintritt in die Fugen zwischen den Paneelen. Ebenso kann es sehr leicht zu einer Beschädigung der sehr harten und spröden Beschichtung im Zuge des Umformens kommen.

Des Weiteren ist aus der DE 10 2005 003 123 A1 ein Verfahren zur Herstellung von laminatbeschichteten Paneelen mit Abschrägungen bekannt, bei dem ausgehend von einem Rohling eines Paneels, der eine Trägerplatte mit einer Beschichtung aufweist, direkt unterhalb der Beschichtung an einer ersten Seitenkante und einer dieser gegenüberliegenden zweiten Seitenkante je eine Abschrägung aus der Trägerplatte ausgefräst wird. Sodann wird auf die Abschrägungen und/oder die Beschichtung im Bereich der Abschrägungen ein Klebemittel aufgebracht. Anschließend werden die Beschichtung und die Abschrägungen miteinander verklebt, indem die hinterfrästen, seitlich überstehenden Abschnitte der Beschichtung in Richtung der Abschrägungen umgebogen werden. Schließlich werden an den Seitenkanten des Paneels Verbindungselemente in Form eines Federelements und eines Nutelements ausgefräst. Günstig ist, dass die so hergestellten Paneele einen einheitlichen Übergang des Dekors von der Paneeloberseite auf die Abschrägungen aufweisen, jedoch kann es im Zuge des Umformens der üblicherweise sehr harten und spröden Beschichtung zur Beschädigung derselben an den Abschrägungen kommen.

Bei laminatbeschichteten Paneelen ist es ferner bekannt, im Zuge der Verpressung der großformatigen Trägerplatten (Halbformate) mit dem Dekorpapier, bzw. mit dem Dekor- und Overlaypapier, gleichzeitig eine abgeschrägte Kante einzuprägen. Es lassen sich so aber nur kleine Schrägflächen mit vergleichsweise geringer Tiefe erzielen, da durch die stark zu verdichtenden späteren Kantenbereiche große Unterschiede in der Verteilung des Pressdruckes auftreten. Das wiederum führt zu unregelmäßigen Bedingungen beim Verpressen, wodurch Grauschleier und sonstige Oberflächenfehler entstehen können, die nur teilweise durch eine wesentliche Erhöhung der Taktzeiten zu verhindern sind (vgl. EP 2 108 492 A1).

Weiter ist es bekannt, in ein Halbformat Nuten einzufräsen und diese dann mit einer aushärtbaren Masse zu verfüllen, wobei diese Masse dann den Kantenbereich und damit auch den Bereich der Schrägfläche bilden soll (vgl. EP 1 593 795 B1).

Der vorliegenden Erfindung liegt die Aufgabe zugrunde, ein Verfahren der eingangs genannten Art anzugeben, mit dem sich abgeschrägte Kanten aufweisende Paneele in hoher Qualität einfacher und kostengünstiger herstellen lassen.

Gelöst wird diese Aufgabe durch ein Verfahren mit den Merkmalen des Anspruchs 1.

Bei dem erfindungsgemäßen Verfahren wird auf die Oberseite einer aus Holzwerkstoff gefertigten Trägerplatte eine Dekorschicht, vorzugsweise Holzdekorschicht als Direktbeschichtung durch Auftragen von Lack aufgebracht und die Trägerplatte anschließend in mehrere Paneele zerteilt. Erfindungsgemäß werden vor dem Aufbringen der Dekorschicht längliche Vertiefungen mit schrägen Flanken in die Trägerplatte eingebracht, wobei die Flanken dazu bestimmt sind, an den Kanten der fertigen Paneele Kantenabschrägungen zu definieren. Vor dem Zerteilen der Trägerplatte werden die Flanken der Vertiefungen durch Auftragen von Lack beschichtet. Die Trägerplatte wird sodann im Bereich der länglichen Vertiefungen in eine vorgegebene Anzahl von Paneelen zerteilt. Anschließend werden die Kanten der Paneele mit Verbindungselementen versehen.

Das erfindungsgemäße Verfahren ermöglicht die Herstellung von Kantenabschrägungen (Fasen) aufweisenden Paneelen mit einer Dekorschicht, die sich von der Oberseite des jeweiligen Paneels ununterbrochen auf die Kantenabschrägungen erstreckt. Da die Dekorschicht als Direktbeschichtung durch Auftragen von Lack aufgebracht wird, ist kein Umformen der Dekorschicht im Bereich der Kantenabschrägungen erforderlich, was bei herkömmlichen spröden Laminatbeschichtungen zu feinsten Rissen in der Dekorbeschichtung an den Kantenabschrägungen führen kann. Durch die Direktbeschichtung mit Lack lässt sich dagegen auch im Bereich der Kantenabschrägungen eine sehr zuverlässige Versiegelungsschicht erzielen, die ein Eindringen von Feuchtigkeit im Bereich der Abschrägungen sicher verhindert. Zugleich ermöglicht das erfindungsgemäße Verfahren die Herstellung von Paneelen, die zusammen im Verbund eine hochwertige ästhetische Gesamtwirkung besitzen.

Vorzugsweise werden bei dem erfindungsgemäßen Verfahren die Vertiefungen mit den schrägen Flanken durch spanende Bearbeitung in die Trägerplatte eingebracht. Hierdurch ist eine Rückverformung der Abschrägungen, wie sie bei im Stand der Technik bekannten Verfahren auftreten kann, bei welchen die Vertiefungen bzw. Abschrägungen durch Einprägen hergestellt werden, ausgeschlossen. Insbesondere ermöglicht die spanende Bearbeitung die Erzeugung relativ tiefer Kantenabschrägungen, während sich durch ein Prägen normalerweise nur vergleichsweise kleine Einprägtiefen und entsprechend kleine Kantenabschrägungen realisieren lassen.

Alternativ oder ergänzend können nach einer weiteren Ausgestaltung des erfindungsgemäßen Verfahrens die Vertiefungen mit den schrägen Flanken auch durch thermische Abtragung, vorzugsweise mittels eines Laserstrahls, in die Trägerplatte eingebracht werden.

Bei einer besonders bevorzugten Ausführungsform des erfindungsgemäßen Verfahrens ist vorgesehen, dass die Vertiefungen mit den schrägen Flanken in Längsrichtung der Trägerplatte sowie in Querrichtung dazu in die Trägerplatte eingebracht werden. Dies kann auf verschiedene Weise realisiert werden. Eine bevorzugte Option besteht darin, dass eine erste Gruppe der die schrägen Flanken aufweisenden Vertiefungen mittels einer stationären Bearbeitungsvorrichtung während einer Transportbewegung der Trägerplatte in dieselbe eingebracht wird, und dass eine zweite Gruppe der die schrägen Flanken aufweisenden Vertiefungen quer zu den Vertiefungen der ersten Gruppe in die Trägerplatte eingebracht wird. Die zweite Gruppe der die schrägen Flanken aufweisenden Vertiefungen kann dabei vorteilhaft mittels einer stationären Bearbeitungsvorrichtung während eines Quertransportes der Trägerplatte in dieselbe eingebracht werden. Alternativ kann die die zweite Gruppe der die schrägen Flanken aufweisenden Vertiefungen auch mittels einer verfahrbaren Bearbeitungsvorrichtung in die Trägerplatte eingebracht werden. Das Einbringen dieser zweiten Gruppe von Vertiefungen in die Trägerplatte kann dabei während eines Stillstandes der Trägerplatte erfolgen. Bevorzugt ist jedoch, die zweite Gruppe von Vertiefungen während des Vorschubes der Trägerplatte mittels mindestens einer "fliegenden Bearbeitungsvorrichtung", beispielsweise einer so genannten "fliegenden Säge", in die Trägerplatte einzubringen. Die fliegende Bearbeitungsvorrichtung wird dabei auf die Vorschubgeschwindigkeit der Trägerplatte beschleunigt und führt die spanende bzw. abtragende

Bearbeitung zur Herstellung der jeweiligen Vertiefung der zweiten Gruppe durch, sobald Gleichlauf erreicht ist, d.h. sobald die Bearbeitungsvorrichtung in Vorschubrichtung der Trägerplatte mit gleicher Vorschubgeschwindigkeit bewegt wird. Nach Fertigstellung der Vertiefung oder Vertiefungen der zweiten Gruppe fährt die fliegende Bearbeitungsvorrichtung im Eilgang in ihre Ausgangsposition für die nächste Bearbeitung zurück. Die Verwendung einer solchen fliegenden Bearbeitungsvorrichtung ermöglicht einen kontinuierlichen Vorschub der jeweiligen Trägerplatte während des gesamten Bearbeitungsprozesses, wodurch die besonders hohe Fertigungsleistung erzielt werden kann.

Eine weitere vorteilhafte Ausgestaltung des erfindungsgemäßen Verfahrens ist dadurch gekennzeichnet, dass vor dem Aufbringen der Dekorschicht außerhalb der Bereiche, in denen die die schrägen Flanken aufweisenden Vertiefungen in die Trägerplatte eingebracht wurden oder werden, dreidimensionale Strukturen auf der mit der Dekorschicht zu versehenden Oberseite der Trägerplatte erzeugt werden. Auf diese Weise kann der haptische sowie optische Gesamteindruck der so hergestellten Paneele weiter verbessert werden. Das Erzeugen der dreidimensionalen Strukturen lässt sich vorteilhaft mit dem Einbringen der die schrägen Flanken aufweisenden Vertiefungen kombinieren, insbesondere in der Weise, dass beide Vorgänge gleichzeitig mittels einer Arbeitsvorrichtung durchgeführt werden.

Vorzugsweise werden die schrägen Flanken der Vertiefungen während des Aufbringens der Dekorschicht beschichtet. Dies kann beim Drucken eines Dekors mittels Druckwalzen zeitgleich erfolgen, wenn beispielsweise unter Anwendung des indirekten Tiefdruckverfahrens Auftragswalzen verwendet werden, die eine weichelastische Auftragsmantelfläche aufweisen.

Es liegt jedoch auch im Rahmen der Erfindung, die in die Trägerplatte eingebrachten Vertiefungen sowie deren schräge Flanken zeitlich vor dem Aufbringen der Dekorschicht zu beschichten. Diese Ausgestaltung des erfindungsgemäßen Verfahrens ist insbesondere dann günstig, wenn die gewünschten Kantenabschrägungen und somit die hierzu in die Trägerplatte eingebrachten Vertiefungen vergleichsweise tief ausgebildet sind. Mittels speziell ausgebildeter Auftragsrollen mit weichelastischer Auftragsmantelfläche lassen sich auch relativ tiefe Vertiefungen und deren Flanken zuverlässig beschichten, insbesondere bedrucken. Das vorgelagerte Beschichten bzw. Bedrucken der schräge Flanken aufweisenden Vertiefungen vor dem Aufbringen der Dekorschicht ist ferner dann von Vorteil, wenn sich die Kantenabschrägungen (Fasen) von der Oberseite des Paneels farblich unterscheiden sollen. Beispielsweise kann es gewünscht sein, die Kantenabschrägungen mit einer relativ dunklen Farbe zu beschichten, um sie gegenüber der auf die Oberseite der Trägerplatte aufzubringenden Dekorschicht stärker abzuheben. Dementsprechend sieht eine vorteilhafte Ausgestaltung des erfindungsgemäßen Verfahrens vor, dass die schrägen Flanken und/oder die Vertiefungen mit einer Farb- oder Dekorschicht versehen werden, die im Kontrast zu der auf der Oberseite aufgebrachten bzw. aufzubringenden Dekorschicht steht. Die die oberseitige Dekorschicht bildenden Lackschichten verbinden sich dabei mit der zuvor aufgetragenen Beschichtung der Kantenabschrägungen zu einer nahtlosen Beschichtung.

Die nach dem erfindungsgemäßen Verfahren hergestellten Paneele zeichnen sich durch einen einheitlichen oder praktisch einheitlichen Übergang der Oberflächen-Lackschichten von der Oberseite des Paneels auf dessen Kantenabschrägungen (Fasen) aus.

Eine weitere vorteilhafte Ausgestaltung des erfindungsgemäßen Verfahrens ist dadurch gekennzeichnet, dass die Dekorschicht durch berührungsloses Direktbeschichten, vorzugsweise mittels Tintenstrahldruck auf die Trägerplatte aufgebracht wird. Auf diese Weise lassen sich gleichzeitig auch die Vertiefungen mit den schrägen Flanken zuverlässig und in sehr hoher Dekorqualität beschichten. Dies gilt insbesondere dann, wenn die die Kantenabschrägungen definierenden Vertiefungen vergleichsweise tief ausgeführt werden.

Weitere bevorzugte und vorteilhafte Ausgestaltungen des erfindungsgemäßen Verfahrens sind in den Unteransprüchen angegeben.

Nachfolgend wird die Erfindung anhand einer mehrere Ausführungsbeispiele darstellenden Zeichnung näher erläutert. Es zeigen in schematischer Darstellung:
- Fig. 1a: bis 1e eine Schnittansicht eines Abschnittes einer Trägerplatte vor bzw. nach verschiedenen Bearbeitungsschritten;
- Fig. 2: miteinander verbundene Abschnitte zweier nach dem erfindungsgemäßen Verfahren hergestellter Paneele, in Schnittansicht;
- Fig. 3: miteinander verbundene Abschnitte zweier weiterer nach dem erfindungsgemäßen Verfahren hergestellter Paneele, in Schnittansicht; und
- Fig. 4: eine großformatige Trägerplatte nach Passieren einer stationären Bearbeitungsvorrichtung zur Herstellung von länglichen, schräge Flanken aufweisenden Vertiefungen in der Trägerplatte durch spanende Bearbeitung.

Fig. 1a zeigt einen Abschnitt einer als Halbformat vorliegenden Trägerplatte 1. Die Trägerplatte 1 ist aus Holzwerkstoff hergestellt. Vorzugsweise handelt es sich bei der Trägerplatte 1 um eine mitteldichte Faserplatte (MDF-Platte), eine hochdichte Faserplatte (HDF-Platte) oder eine Spanplatte.

Das erfindungsgemäße Verfahren umfasst folgende Schritte:
Zunächst wird eine aus Holzwerkstoff gefertigte Trägerplatte 1 mit einer dreidimensionalen Struktur versehen. Das kann auf verschiedene Weise erfolgen. Neben spanenden Verfahren können dafür auch thermische Abtragungsverfahren, insbesondere Laserstrahlverfahren, sowie Prägeverfahren oder Kombinationen dieser Verfahren eingesetzt werden. In die Trägerplatte 1 wird zumindest in dem Bereich einer gewünschten Kantenabschrägung (Fase) eine Vertiefung 2 eingebracht (vgl. Fig. 1b).

Vorzugsweise wird die jeweilige Vertiefung 2 mittels eines Fräswerkzeuges hergestellt (vgl. Fig. 4). Dem Fräswerkzeug bzw. spanenden Werkzeug sind ein Schleifwerkzeug und eine Vorrichtung zum Entfernen von Frässpänen bzw. Schleifstaub, zum Beispiel eine Absaugvorrichtung, nachgeschaltet.

Im Anschluss daran erfolgt die Beschichtung der großformatigen Trägerplatte 1 (Fig. 1c). Es ist dabei bevorzugt, zunächst eine monochrome Schicht aufzutragen, um einen gewünschten Grundfarbton einzustellen. Darauf wird dann ein Dekordruck aufgebracht, der dann mit einer transparenten Schicht, die im Fall von Fußbodenpaneelen mit die Abriebfestigkeit erhöhenden Partikeln, beispielsweise Korundpartikeln ausgerüstet ist, abgedeckt wird. Mit 3 ist insgesamt die so hergestellte Dekorschicht bezeichnet. Bei der Dekorschicht 3 handelt es sich vorzugsweise um ein Holzdekor, Fliesendekor oder Natursteindekor.

Die verschiedenen Beschichtungsvorgänge können auch durch berührungslose Verfahren wie Gießen und/oder Tintenstrahldruck bewerkstelligt werden. Es ist aber ebenso möglich, herkömmliche Lackauftragswalzen bzw. Farbauftragswalzen und den indirekten Tiefdruck einzusetzen, wobei Walzen mit einer sehr weichen Auftragsmantelfläche, beispielsweise einer moosgummiähnlichen Mantelbeschichtung verwendet werden. Diese sind in der Lage, ungestörte und vertiefte Bereiche in gleicher Qualität oder in zumindest nahezu gleicher Qualität zu beschichten bzw. zu bedrucken. Damit gelingt es, Bereiche, die später die Schrägflächen der Kanten bilden, entsprechend der Paneeloberseite zu beschichten und auch mit dem angepassten Dekor zu versehen. Sind tiefere Strukturen, beispielsweise von über 0,5 mm gewünscht, kann es sinnvoll sein, die Vertiefungen mit separaten, angepassten Auftragsrollen, insbesondere Lackierrollen zu beschichten. Bei den Auftragsrollen handelt es sich vorzugsweise um solche mit weichelastischer Auftragsmantelfläche, beispielsweise um so genannte "Sponge-Roller" (Schaumgummirollen). So können Kantenabschrägungen von 0,5 mm bis 7 mm, bevorzugt von 0,75 mm bis 5 mm, besonders bevorzugt von 1,0 mm bis 3 mm Tiefe hergestellt und hochwertig beschichtet werden.

Abschließend erfolgen das Zerteilen des Halbformats 1 (vgl. Fig. 1d) und die Herstellung von Verbindungselementen 4, 5 an den Paneelkanten. An sich geschieht das auf herkömmliche Art, nur ist speziell darauf zu achten, dass die Halbformate 1 genau entsprechend der darin zuvor eingebrachten Vertiefungen 2 zerteilt werden, damit die Flanken 2.1, 2.2 der Vertiefungen 2 später genau die gewünschten Kantenabschrägungen 2.1', 2.2' des fertigen Paneels 1.1, 1.2 bilden. Die Verbindungselemente 4, 5 bestehen aus Nut- und Federelementen (Fig. 1e). Sie werden als Profile aus den Kanten der Paneele 1.1, 1.2 herausgefräst.

In Fig. 2 sind miteinander verbundene Abschnitte zweier nach dem erfindungsgemäßen Verfahren hergestellter Paneele 1.1, 1.2 dargestellt. Es ist zu erkennen, dass sich die Dekorschicht 3 nahtlos von der Oberfläche der Trägerplatte 1 über die Kantenabschrägungen 2.1', 2.2' bis auf den Bereich der in die Trägerplatte 1 eingebrachten Vertiefung 2 erstreckt und dieselben vollflächig abdeckt.

In Fig. 3 ist ein weiteres Ausführungsbeispiel von zwei nach dem erfindungsgemäßen Verfahren hergestellten Paneelen 1.1', 1.2' dargestellt. Die Paneele 1.1', 1.2' sind wiederum aus einer aus Holzwerkstoff gefertigten Trägerplatte 1 gebildet und weisen eine durch Beschichten der Oberseite der Trägerplatte 1 mit Lack erzeugte Dekorschicht 3 auf.

Das in Fig. 3 schematisch dargestellte Ausführungsbeispiel unterscheidet sich von dem in Fig. 2 gezeigten Ausführungsbeispiel hinsichtlich der Form der Kantenabschrägungen 2.1', 2.2' sowie der Ausgestaltung der kantenseitigen Verbindungselemente 4, 5. Während die Kantenabschrägungen 2.1', 2.2' gemäß Fig. 2 gerundet ausgeführt sind, sind die Kantenabschrägungen 2.1', 2.2' gemäß Fig. 3 im Wesentlichen eben ausgebildet. Ferner ist zu erkennen, dass sich bei dem Paneel 1.2' gemäß Fig. 3 die Dekorschicht 3 bzw. Lackschicht von der Oberseite des Paneels 1.2' über die Kantenabschrägung (Fase) 2.2' bis auf das Federelement 5 erstreckt, wobei im verbundenen Zustand zweier entsprechender Paneele 1.1', 1.2' die Dekorschicht 3 bzw. Lackschicht mit dem Federelement 5 in die demselben zugeordnete Nut 4 hineinragt.

Wie in Fig. 3 ferner schematisch dargestellt ist, können die kantenseitigen Verbindungselemente 4, 5 der erfindungsgemäßen Paneele zusätzlich Rastelemente 6, 7 aufweisen.

Die beschriebene Vorgangsweise ist nicht auf längliche Vertiefungen 2 bzw. Kantenabschrägungen 2.1', 2.2', die ausschließlich in einer einzigen Richtung verlaufen, beschränkt. Vielmehr können die länglichen Vertiefungen 2 in unterschiedlichen Richtungen in das Halbformat 1 eingebracht werden. Dies ist insbesondere mit berührungslosen Abtragungsverfahren möglich, lässt sich aber auch unter Verwendung von spanenden Bearbeitungsverfahren bewerkstelligen, wobei letztere während eines Stillstandes oder eines Quertransports des entsprechenden Halbformats 1 durchgeführt werden können.

Da keine mechanische Verformung der Holzwerkstoffplatte 1 erfolgen muss, sondern die Vertiefungen 2 bevorzugt durch spanende Bearbeitung realisiert werden, können die Abmessungen der Vertiefungen 2, bzw. der Struktur an sich, sehr ausgeprägt sein. Bei entsprechend dicken Holzwerkstoffplatten 1 bzw. Paneelen, also im Bereich von 6 mm bis 20 mm, bevorzugt 8 mm bis 17 mm, besonders bevorzugt von 10 mm bis 14 mm sind die angegebenen Strukturtiefen gut realisierbar.

Um einen besonderen dekorativen Effekt zu erzielen, kann es gewünscht sein, die Fasen 2.1', 2.2' und/oder Vertiefungen 2 der Paneele 1.1, 1.2 optisch hervorzuheben. Das kann nach dem beschriebenen Verfahren einmal durch das Vorsehen einer besonderen Fugenbreite realisiert werden und ferner kann über den Einsatz separater Beschichtungsvorrichtungen für den Bereich der Vertiefungen 2, zum Beispiel mittels der bereits erwähnten "Sponge-Roller", eine kontrastierende Farbgebung an den späteren Kantenbereichen erzielt werden. Es ist aber ebenso möglich, durch einen kontrastierenden Dekordruck in den Vertiefungen 2 einen besonderen optischen Effekt einzustellen. Auf diese Weise kann eine so genannte Schattenfuge erzeugt bzw. imitiert werden, wie sie aus dem Bereich von Wandverkleidungen bekannt ist.

In Fig. 4 ist das Einbringen von Schrägflächen 2.1, 2.2 aufweisenden Vertiefungen 2 in eine Trägerplatte 1 veranschaulicht. Es wird eine Gruppe von länglichen Vertiefungen 2 mit schrägen Flanken 2.1, 2.2 durch spanende Bearbeitung in die Trägerplatte (Halbformat) 1 eingebracht. Dies erfolgt beispielsweise mittels einer stationären Bearbeitungsvorrichtung, die rotierende Fräswerkzeuge 8 aufweist. Die Transportrichtung des Halbformats 1 ist durch den Pfeil P markiert. Die kreisscheibenförmigen Fräswerkzeuge 8 sind drehstarr mit einer gemeinsamen Antriebswelle 9 verbunden und gleichmäßig voneinander beabstandet. In Fig. 4 ist ferner die Herstellung von quer zur Transportrichtung P der Trägerplatte 1 verlaufenden Vertiefungen 10 mit schrägen Flanken 10.1, 10.2 angedeutet. Die Vertiefungen 10 können mittels einer weiteren stationären Bearbeitungsvorrichtung (nicht gezeigt) während eines Quertransportes der Trägerplatte 1 in dieselbe eingebracht werden. Ebenso ist es möglich, die zweite Gruppe von schräge Flanken 10.1, 10.2 aufweisenden Vertiefungen 10 mittels einer quer zur Transportrichtung P verfahrbaren Bearbeitungsvorrichtung (nicht gezeigt) während eines Stillstandes der Trägerplatte 1 in dieselbe einzubringen.

Insbesondere, wenn berührungslose Verfahren zum Einbringen der die Schrägflächen aufweisenden Vertiefungen 2 in die Trägerplatte 1 eingesetzt werden, werden die dazu erforderlichen Werkzeugsteuerungen unter Einbeziehung digitaler Daten vorgenommen.

Die Ausführung der Erfindung ist nicht auf die vorstehend beschriebenen und in der Zeichnung dargestellten Ausführungsbeispiele beschränkt. Vielmehr sind zahlreiche Varianten möglich, die auf bei abweichender Ausführung von der in den beigefügten Ansprüchen angegebenen Erfindung Gebrauch machen. So kann das erfindungsgemäße Verfahren auch derart ausgestaltet sein, dass vor dem Aufbringen der Dekorschicht außerhalb der Bereiche, in denen die die schrägen Flanken 2.1, 2.2 aufweisenden Vertiefungen 2 in die Trägerplatte 1 eingebracht wurden oder werden, dreidimensionale Strukturen auf der mit der Dekorschicht 3 zu versehenden Oberseite der Trägerplatte 1 erzeugt werden.

## Patentansprüche

1. Verfahren zur Herstellung von Paneelen (1.1, 1.2), insbesondere Fußbodenpaneelen, bei dem auf die Oberseite einer aus Holzwerkstoff gefertigten Trägerplatte (1) eine Dekorschicht (3), vorzugsweise Holzdekorschicht als Direktbeschichtung durch Auftragen von Lack aufgebracht und die Trägerplatte (1) anschließend in mehrere Paneele (1.1, 1.2) zerteilt wird, und bei dem Kanten der Paneele mit Verbindungselementen (4, 5) versehen werden, **dadurch gekennzeichnet, dass** vor dem Aufbringen der Dekorschicht (3) längliche Vertiefungen (2, 10) mit schrägen Flanken (2.1, 2.2) in die Trägerplatte (1) eingebracht werden, wobei die Flanken (2.1, 2.2; 10.1, 10.2) bestimmt sind, an den Kanten der fertigen Paneele (1.1, 1.2) Kantenabschrägungen (2.1', 2.2') zu definieren, wobei die Flanken (2.1, 2.2) der Vertiefungen vor dem Zerteilen der Trägerplatte (1) durch Auftragen von Lack beschichtet werden, und dass die Trägerplatte (1) im Bereich der länglichen Vertiefungen (2, 10) in die Paneele (1.1, 1.2) zerteilt wird.

2. Verfahren nach Anspruch 1, **dadurch gekennzeichnet, dass** die Vertiefungen (2, 10) mit den schrägen Flanken (2.1, 2.2; 10.1, 10.2) durch spanende Bearbeitung in die Trägerplatte (1) eingebracht werden.

3. Verfahren nach Anspruch 1 oder 2, **dadurch gekennzeichnet, dass** die Vertiefungen (2, 10) mit den schrägen Flanken (2.1, 2.2; 10.1, 10.2) durch thermische Abtragung, vorzugsweise mittels eines Laserstrahls, in die Trägerplatte (1) eingebracht werden.

4. Verfahren nach einem der Ansprüche 1 bis 3, **dadurch gekennzeichnet, dass** die Vertiefungen (2, 10) mit den schrägen Flanken (2.1, 2.2; 10.1, 10.2) in Längsrichtung der Trägerplatte (1) sowie in Querrichtung dazu in die Trägerplatte (1) eingebracht werden.

5. Verfahren nach einem der Ansprüche 1 bis 4, **dadurch gekennzeichnet, dass** eine erste Gruppe der die schrägen Flanken (2.1, 2.2) aufweisenden Vertiefungen (2) mittels einer stationären Bearbeitungsvorrichtung (8, 9) während einer Transportbewegung der Trägerplatte (1) in dieselbe eingebracht wird, und dass eine zweite Gruppe der die schrägen Flanken (10.1, 10.2) aufweisenden Vertiefungen (10) quer zu den Vertiefungen (2) der ersten Gruppe in die Trägerplatte (1) eingebracht wird.

6. Verfahren nach Anspruch 5, **dadurch gekennzeichnet, dass** die zweite Gruppe der die schrägen Flanken (10.1, 10.2) aufweisenden Vertiefungen (10) mittels einer stationären Bearbeitungsvorrichtung während eines Quertransportes der Trägerplatte (1) in dieselbe eingebracht wird.

7. Verfahren nach Anspruch 5, **dadurch gekennzeichnet, dass** die zweite Gruppe der die schrägen Flanken (10.1, 10.2) aufweisenden Vertiefungen (10) mittels einer verfahrbaren Bearbeitungsvorrichtung in die Trägerplatte (1) eingebracht wird.

8. Verfahren nach einem der Ansprüche 1 bis 7, **dadurch gekennzeichnet, dass** die die schrägen Flanken (2.1, 2.2, 10.1, 10.2) aufweisenden Vertiefungen (2, 10) mit einer Tiefe im Bereich von 0,5 mm bis 7 mm, bevorzugt im Bereich von 0,75 mm bis 5 mm, besonders bevorzugt im Bereich von 1,0 mm bis 3 mm in die Trägerplatte (1) eingebracht werden.

9. Verfahren nach einem der Ansprüche 1 bis 8, **dadurch gekennzeichnet, dass** vor dem Aufbringen der Dekorschicht (3) außerhalb der Bereiche, in denen die die schrägen Flanken (2.1, 2.2, 10.1, 10.2) aufweisenden Vertiefungen (2, 10) in die Trägerplatte (1) eingebracht wurden oder werden, dreidimensionale Strukturen auf der mit der Dekorschicht (3) zu versehenden Oberseite der Trägerplatte (1) erzeugt werden.

10. Verfahren nach einem der Ansprüche 1 bis 9, **dadurch gekennzeichnet, dass** die schrägen Flanken (2.1, 2.2, 10.1, 10.2) der Vertiefungen (2, 10) während des Aufbringens der Dekorschicht (3) beschichtet werden.

11. Verfahren nach einem der Ansprüche 1 bis 9, **dadurch gekennzeichnet, dass** die schrägen Flanken (2.1, 2.2, 10.1, 10.2) der Vertiefungen (2, 10) vor dem Aufbringen der Dekorschicht (3) beschichtet werden.

12. Verfahren nach einem der Ansprüche 1 bis 11, **dadurch gekennzeichnet, dass** die Dekorschicht (3) durch berührungsloses Direktbeschichten, vorzugsweise mittels Tintenstrahldruck auf die Trägerplatte (1) aufgebracht wird.

13. Verfahren nach einem der Ansprüche 1 bis 11, **dadurch gekennzeichnet, dass** die Dekorschicht (3) mittels Farbauftragswalzen auf die Trägerplatte (1) aufgebracht wird.

14. Verfahren nach einem der Ansprüche 1 bis 13, **dadurch gekennzeichnet, dass** die schrägen Flanken (2.1, 2.2, 10.1, 10.2) der Vertiefungen (2, 10) mittels Auftragsrollen beschichtet werden, die eine weichelastische Auftragsmantelfläche aufweisen.

15. Verfahren nach einem der Ansprüche 1 bis 14, **dadurch gekennzeichnet, dass** die Dekorschicht (3) durch Auftragen einer einfarbigen Basisschicht und einem darauf aufgebrachten Dekordruck erzeugt wird.

16. Verfahren nach einem der Ansprüche 1 bis 15, **dadurch gekennzeichnet, dass** die Dekorschicht (3) vor dem Zerteilen der Trägerplatte (1) mit einer transparenten Schutzschicht, vorzugsweise mit einer die Abriebfestigkeit erhöhende Partikel enthaltenden transparenten Schutzschicht versiegelt wird.

17. Verfahren nach einem der Ansprüche 1 bis 16, **dadurch gekennzeichnet, dass** die schrägen Flanken (2.1, 2.2, 10.1, 10.2) und/oder die Vertiefungen (2, 10) mit einer Farb- oder Dekorschicht versehen werden, die im Kontrast zu der auf der Oberseite aufgebrachten oder aufzubringenden Dekorschicht (3) steht.

## Claims

1. Method for producing panels (1.1, 1.2), in particular floor panels, in which a decorative layer (3), preferably a decorative layer imitating wood, is applied to the upper side of a support board (1) made of wood-based material as a direct coating by applying paint, and the support board (1) is then divided into a plurality of panels (1.1, 1.2), and in which edges of the panels are provided with connection elements (4, 5), **characterised in that**, prior to applying the decorative layer (3), elongate depressions (2, 10) having oblique flanks (2.1, 2.2) are made in the support board (1), the flanks (2.1, 2.2; 10.1, 10.2) being determined to define bevelled edges (2.1', 2.2') on the edges of the finished panels (1.1, 1.2), the flanks (2.1, 2.2) of the depressions being coated prior to dividing the support board (1) by applying paint, and **in that** the support board (1) is divided in the region of the elongate depressions (2, 10) in the panels (1.1, 1.2).

2. Method according to claim 1, **characterised in that** the depressions (2,10) having the oblique flanks (2.1, 2.2; 10.1, 10.2) are made in the support board (1) by machining.

3. Method according to either claim 1 or claim 2, **characterised in that** the depressions (2, 10) having the oblique flanks (2.1, 2.2; 10.1, 10.2) are made in the support board (1) by thermal removal, preferably by means of a laser beam.

4. Method according to any of claims 1 to 3, **characterised in that** the depressions (2, 10) having the oblique flanks (2.1, 2.2; 10.1, 10.2) are made in the support board (1) in the longitudinal direction of the support board (1) and in the transverse direction thereto.

5. Method according to any of claims 1 to 4, **characterised in that** a first group of the depressions (2) having the oblique flanks (2.1, 2.2) is made in the support board (1) by means of a stationary machining device (8, 9) while transporting said support board, and **in that** a second group of the depressions (10) having the oblique flanks (10.1, 10.2) is made in the support board (1) transversely to the depressions (2) of the first group.

6. Method according to claim 5, **characterised in that** the second group of the depressions (10) having the oblique flanks (10.1,10.2) is made in the support board (1) by means of a stationary machining device while transversely transporting said support board.

7. Method according to claim 5, **characterised in that** the second group of the depressions (10) having the oblique flanks (10.1, 10.2) is made in the support board (1) by means of a movable machining device.

8. Method according to any of claims 1 to 7, **characterised in that** the depressions (2, 10) having the oblique flanks (2.1, 2.2, 10.1,10.2) are made in the support board (1) at a depth in the range from 0.5 mm to 7 mm, preferably in the range from 0.75 mm to 5 mm, particularly preferably in the range from 1.0 mm to 3 mm.

9. Method according to any of claims 1 to 8, **characterised in that**, prior to applying the decorative layer (3) outside the regions in which the depressions (2, 10) having the oblique flanks (2.1, 2.2, 10.1,10.2) are or were made in the support board (1), three-dimensional structures are produced on the upper side of the support board (1) which is to be provided with the decorative layer (3).

10. Method according to any of claims 1 to 9, **characterised in that** the oblique flanks (2.1, 2.2, 10.1, 10.2) of the depressions (2, 10) are coated while applying the decorative layer (3).

11. Method according to any of claims 1 to 9, **characterised in that** the oblique flanks (2.1, 2.2,10.1, 10.2) of the depressions (2, 10) are coated prior to applying the decorative layer (3).

12. Method according to any of claims 1 to 11, **characterised in that** the decorative layer (3) is applied to the support board (1) by direct contactless coating, preferably by means of ink-jet printing.

13. Method according to any of claims 1 to 11, **characterised in that** the decorative layer (3) is applied to the support board (1) by means of inking rollers.

14. Method according to any of claims 1 to 13, **characterised in that** the oblique flanks (2.1, 2.2, 10.1, 10.2) of the depressions (2, 10) are coated by means of application rollers which have a soft resilient external application surface.

15. Method according to any of claims 1 to 14, **characterised in that** the decorative layer (3) is produced by applying a monochromatic base layer and a decorative print applied thereon.

16. Method according to any of claims 1 to 15, **characterised in that** the decorative layer (3) is sealed, prior to dividing the support board (1), by a transparent protective layer, preferably by a transparent protective layer containing particles which increase the abrasion resistance.

17. Method according to any of claims 1 to 16, **characterised in that** the oblique flanks (2.1, 2.2, 10.1, 10.2) and/or the depressions (2, 10) are provided with a layer of paint or a decorative layer which is in contrast with the decorative layer (3) which is applied or to be applied to the upper side.

## Revendications

1. Procédé de fabrication des panneaux (1.1, 1.2) en particulier des panneaux de revêtement de sol, dans lequel, sur la face supérieure d'une plaque de support (1), fabriquée en matériau dérivé du bois, est appliquée une couche décorative (3), de préférence une couche décor bois, en tant que revêtement direct par application de laque, et la plaque de support (1) est ensuite divisée en plusieurs panneaux (1.1, 1.2), et dans lequel des bords des panneaux sont pourvus d'éléments de liaison (4, 5),
**caractérisé en ce que**, avant l'application de la couche décorative (3), des cavités allongées (2, 10), dotés de flancs biseautés (2.1, 2.2), sont pratiquées dans la plaque de support (1), sachant que les flancs biseautés (2.1, 2.2 ; 10.1, 10.2) sont destinés à définir des biseautages (2.1', 2.2') sur les bords des panneaux (1.1, 1.2) finis, sachant que les flancs biseautés (2.1, 2.2) des cavités sont revêtus par application de laque avant la division de la plaque de support (1) et que la plaque de support (1) est divisée en panneaux (1.1, 1.2) dans la région des cavités allongées (2, 10).

2. Procédé selon la revendication 1,
**caractérisé en ce que** les cavités (2, 10) dotées des flancs biseautés (2.1, 2.2, 10.1, 10.2) sont pratiquées dans la plaque de support (1) par enlèvement de copeaux.

3. Procédé selon revendication 1 ou 2,
**caractérisé en ce que** les cavités (2, 10) dotées des flancs biseautés (2.1, 2.2, 10.1, 10.2) sont pratiquées dans la plaque de support (1) par traitement thermique, de préférence au moyen d'un faisceau laser.

4. Procédé selon l'une des revendications 1 à 3,
**caractérisé en ce que** les cavités (2, 10) dotés des flancs biseautés (2.1, 2.2; 10.1, 10.2) sont pratiquées dans la plaque de support (1) dans la direction longitudinale de la plaque de support (1) ainsi que dans la direction transversale à celle-ci.

5. Procédé selon l'une des revendications 1 à 4,
**caractérisé en ce que** le premier groupe de cavités (2) dotées des flancs biseautés (2.1, 2.2) est pratiqué dans la plaque de support (1) au moyen s'un dispositif de traitement stationnaire (8, 9), au cours d'un déplacement de celle-ci et qu'un deuxième groupe de cavités (10) dotées des flancs biseautés (10.1, 10.2) est pratiqué dans la plaque de support (1) transversalement aux cavités (2) du premier groupe.

6. Procédé selon la revendication 5,
**caractérisé en ce que** le deuxième groupe de cavités (10) dotées des flancs biseautés (10.1, 10.2) est pratiqué dans la plaque de support (1) au moyen s'un dispositif de traitement stationnaire, au cours d'un déplacement transversal de celle-ci.

7. Procédé selon la revendication 5,
**caractérisé en ce que** le deuxième groupe de cavités (10) dotées des flancs biseautés (10.1, 10.2) est pratiqué dans la plaque de support (1) au moyen s'un dispositif de traitement mobile.

8. Procédé selon l'une des revendications 1 à 7,
**caractérisé en ce que** les cavités (2, 10) dotés des flancs biseautés (2.1, 2.2; 10.1, 10.2) sont pratiquées dans la plaque de support (1) avec une profondeur située dans une gamme de 0,5 mm à 7 mm, de préférence dans une gamme de 0,75 mm à 5 mm, en particulier dans une gamme de 1,0 mm à 3 mm.

9. Procédé selon l'une des revendications 1 à 8,
**caractérisé en ce que**, avant l'application de la couche décorative (3), en dehors des zones dans lesquelles les cavités (2, 10) dotées des flancs biseautés (2.1, 2.2, 10.1, 10.2) ont été ou seront pratiquées dans la plaque de support (1), des structures tridimensionnelles sont réalisées sur la face supérieure de la plaque de support (1) qui doit être pourvue de la couche décorative (3).

10. Procédé selon l'une des revendications 1 à 9,
**caractérisé en ce que** les flancs biseautés (2.1, 2.2, 10.1, 10.2) des cavités (2,10) sont revêtus pendant l'application de la couche décorative (3).

11. Procédé selon l'une des revendications 1 à 9,
**caractérisé en ce que** les flancs biseautés (2.1, 2.2, 10.1, 10.2) des cavités (2,10) sont revêtus avant l'application de la couche décorative (3).

12. Procédé selon l'une des revendications 1 à 11,
**caractérisé en ce que** la couche décorative (3) est appliquée sur la plaque de support (1) par revêtement direct sans contact, de préférence par impression au jet d'encre.

13. Procédé selon l'une des revendications 1 à 11,
**caractérisé en ce que** la couche décorative (3) est appliquée sur la plaque de support (1) au moyen de rouleaux toucheurs encreurs.

14. Procédé selon l'une des revendications 1 à 13,
**caractérisé en ce que** les flancs biseautés (2.1, 2.2, 10.1, 10.2) des cavités (2,10) sont revêtus au moyen de rouleaux applicateurs qui sont pourvus d'une surface d'application élastique douce.

15. Procédé selon l'une des revendications 1 à 14,
**caractérisé en ce que** la couche décorative (3) est réalisée par application d'une couche de base unicolore et d'une couche décorative qui est appliquée sur celle-ci.

16. Procédé selon l'une des revendications 1 à 15,
**caractérisé en ce que** la couche décorative (3) est scellée, avant la division de la plaque de support (1), au moyen d'une couche de protection transparente, de préférence au moyen d'une couche de protection transparente qui contient des particules accroissant la résistance à l'abrasion.

17. Procédé selon l'une des revendications 1 à 16,
**caractérisé en ce que** les flancs biseautés (2.1, 2.2,10.1, 10.2) et / ou les cavités (2, 10) sont pourvus d'une couche de couleur ou d'une couche décorative, qui forme un contraste par rapport à la couche décorative (3) qui est appliquée ou à appliquer sur la face supérieure.
